# EUROPÄISCHE PATENTSCHRIFT

(11) **EP 0 670 135 B1**
(45) Veröffentlichungstag und Bekanntmachung des Hinweises auf die Patenterteilung: **12.06.1996**
(21) Anmeldenummer: 94118240.4
(22) Anmeldetag: 18.11.1994
(51) Int. Cl.: A47G 25/62

(54) **Kleiderbügel**
Clothes hanger
Cintre

(30) Priorität: 08.02.1994 DE 9402100 U
(43) Veröffentlichungstag der Anmeldung: 06.09.1995
(73) Patentinhaber: Coronet-Kunststoffwerk GmbH, D-64689 Grasellenbach (DE)
(72) Erfinder: Weihrauch, Georg, D-69483 Waldmichelbach-Affolterbach (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- FR-A- 1 180 269
- US-A- 2 919 839
- US-A- 4 729 498

## Beschreibung

Die Erfindung betrifft einen Kleiderbügel mit einem als Hohlprofil ausgestalteten Bügelkörper, an dem ein Aufhängehaken angebracht ist, und mit zwei in den Bügelkörper eingesetzten, relativ zu diesem verschiebbaren Spannarmen, die jeweils unter Wirkung eines sie nach außen gegen einen Begrenzungsanschlag drängenden Federelementes stehen und die jeweils einen Spannarmkörper mit C-Profil sowie einen am inneren Ende des Spannarmkörpers sich in Längsrichtung des Spannarms erstreckenden, außenmittig angeordneten Verlängerungsabschnitt aufweisen, wobei die Spannarmkörper jeweils mit der offenen Seite ihres C-Profils einander zugewandt sind und die Verlängerungsabschnitte der beiden Spannarme derart angeordnet sind, daß sie bei der Spannbewegung der Spannarme nebeneinander vorbeilaufen, und wobei jedes Federelement einerseits am Bügelkörper und andererseits am Verlängerungsabschnitt des jeweiligen Spannarms gehalten ist, wobei die Verlängerungsabschnitte ebenfalls ein C-Profil besitzen und mit dessen offener Seite einander zugewandt sind, und wobei die Höhe des Verlängerungsabschnitts geringer als die Höhe des Spannarmkörpers ist.

Derartige Kleiderbügel sind als sogenannte Spanner bekannt und finden insbesondere zum Aufhängen von Röcken und ähnlichen Kleidungsstücken Verwendung, indem sie in den Bund des Rockes eingeführt werden. Die nach außen vorgespannten Spannarme legen sich von der Innenseite an den Bund des Rockes an und spannen diesen auf.

Ein Spann-Kleiderbügel weist in der Regel einen mittleren Bügelkörper auf, in dessen Mittelachse ein Aufhängehaken angebracht ist. Der Bügelkörper ist üblicherweise als Hohlprofil, beispielsweise als nach unten offenes U-Profil ausgebildet, in das die Spannarme von entgegengesetzten Seiten eingesetzt sind. Die Spannarme sind in dem Hohlprofil verschieblich geführt und es ist mittels eines Begrenzungsanschlags verhindert, daß die Spannarme aus dem Bügelkörper übermäßig herausgeschoben oder herausgezogen werden können. Innerhalb des Bügelkörpers ist ein Federelement, beispielsweise eine Spiralfeder oder ein endloses Gummiband etc. angeordnet, das die Spannarme in ihre nach außen vorstehende Grenzlage beaufschlagt, in der sie weitestmöglich aus dem Bügelkörper vorstehen und am Begrenzungsanschlag anliegen.

Bei Verwendung einer Spiral-Druckfeder als Federelement erstreckt sich diese üblicherweise in Längsrichtung des Kleiderbügels und stützt sich an ihrem inneren Ende an einem Quersteg des Bügelkörpers und an ihrem äußeren Ende an der inneren Stirnseite des Spannarms ab. Im vollständig zusammengeschobenen Zustand nimmt die Spiralfeder noch einen relativ großen Bauraum ein, der für die Spannbewegung des Spannarms nicht zur Verfügung steht. Des weiteren weist die Spiralfeder im ausgefahrenen Zustand des Spannarms eine nur relativ geringe Federspannung auf, so daß eine zum Aufspannen des Kleidungsstücks ausreichende Federkraft erst nach einer gewissen anfänglichen Verschiebung des Spannarms erreicht wird.

Im wesentlichen die gleichen Verhältnisse sind bei Verwendung eines endlosen Gummibandes als Federelement gegeben. Das Gummiband wird über Haken geführt, die einerseits am Spannarm und andererseits am Bügelkörper ausgebildet sind. Im ausgefahrenen Zustand der Spannarme weist das Gummiband seine geringste Spannung auf. Auch in diesem Zustand muß das Gummiband jedoch eine ausreichende Spannung aufweisen, um zu verhindern, daß es von den Haken herunterrutscht. Somit muß zwischen dem inneren Ende des Spannarms und dem Ende des Bügelkörpers, d.h. den bevorzugten Befestigungspunkten für das Gummiband, ein Mindestabstand verbleiben, der die ausreichende Spannung des Gummibandes gewährleistet. In allen Fällen ist der mit den Spannarmen eines Kleiderbügels abzudeckende Spannweitenbereich relativ gering, so daß zum Aufspannen von Röcken der gängigen Größen eine Vielzahl von Spann-Kleiderbügeln verschiedener Länge vorgehalten werden müssen, was sowohl hinsichtlich der Herstellung als auch hinsichtlich der Lagerhaltung der Kleiderbügel ungünstig ist.

Aus der US-A-29 19 839, von der im Oberbegriff des Patentanspruchs 1 ausgegangen wird, ist ein Spann-Kleiderbügel bekannt, bei dem der Spannarmkörper jedes Spannarms mit einem sich in Längsrichtung erstreckenden Verlängerungsabschnitt versehen ist. Das Federelement ist einerseits am Bügelkörper und andererseits am Verlängerungsabschnitt gehalten, so daß ein relativ langer spannweg erreicht wird. Dies wird auch dadurch ermöglicht, daß die Verlängerungsabschnitte der beiden Spannarme bei der nach innen gerichteten Spannbewegung nebeneinander vorbeilaufen. Die als Federelemente dienenden Spiralfedern erstrecken sich nebeneinander unterhalb der Spannarme.

Da bei dem Kleiderbügel gemäß der US-A-29 19 839 sowohl die Spannarme als auch die Spiralfedern versetzt nebeneinander angeordnet sind, wird ein großer Bauraum in Quer- bzw. Dickenrichtung benötigt, so daß der Kleiderbügel relativ dick und wenig kompakt ist. Dies ist insbesondere hinsichtlich der Transport- und Lagerkosten in der Bekleidungsindustrie nachteilig.

Der Erfindung liegt die Aufgabe zugrunde, einen Kleiderbügel der genannten Art zu schaffen, der einen kompakten Aufbau besitzt und dessen Spannarme einen großen Spannweg aufweisen.

Diese Aufgabe wird bei einem Kleiderbügel der eingangs genannten Art erfindungsgemäß dadurch gelöst, daß die Federelemente jeweils innerhalb des C-Profils des jeweiligen Spannarms angeordnet und zueinander in der Höhe versetzt sind, so daß sie bei der Spannbewegung der Spannarme übereinander vorbeilaufen, und daß die Verlängerungsabschnitte bei der Spannbewegung innerhalb des C-Profils des Spannarmkörpers des jeweils anderen Spannarms verlaufen.

Aufgrund der Halterung des einen Endes des Federelementes an dem Verlängerungsabschnitt kann für den Spannarm auch in seiner äußeren Endstellung eine relativ große Federspannung sichergestellt werden, daß bereits bei geringen Spannarmbewegungen ein sicheres Aufspannen von Kleidungsstücken möglich ist.

Da die Verlängerungsabschnitte bei der Spannbewegung der Spannarme aneinander vorbeilaufen, kann erreicht werden, daß der innere, am Verlängerungsabschnitt angeordnete Befestigungspunkt des Federelementes bei der nach innen gerichteten Bewegung des Spannarms bis in die dem anderen Spannarm zugeordnete Hälfte des Bügelkörpers verlagert wird. Eine Begrenzung der Spannbewegung ist somit im wesentlichen nur durch die Abmessungen des Spannarms und nicht durch die Anordnung des Federelementes gegeben. Dadurch kann mit dem Kleiderbügel ein sehr großer Spannweitenbereich abgedeckt werden, was zur Folge hat, daß mit einem Kleiderbügel eine Vielzahl von unterschiedlichen Größen der Kleidungsstücke sicher aufgespannt werden kann.

Damit die Spannarme, d.h. die Spannarmkörper und deren Verlängerungsabschnitte, bei der Spannbewegung aneinander vorbeilaufen können, ohne sich gegenseitig zu behindern, und um auch die Federelemente ohne gegenseitige Beeinträchtigung aufnehmen zu können, weist der Spannarmkörper und der Verlängerungsabschnitt jeweils ein C-förmiges Profil weist. Dabei sind die Spannarmkörper und die Verlängerungsabschnitte der Spannarme jeweils mit den offenen Seiten ihrer C-Profile zur Mittelebene des Bügelkörpers angeordnet, d.h. einander zugewandt. Auf diese Weise ist zwischen den Stegen der C-Profile der beiden Spannarme ein Zwischenraum gebildet, in dem die Federelemente angeordnet und aufgenommen sind.

Bei dem Federelement kann es sich entweder um einen Gummizug oder eine Spiralfeder handeln. Das Federelement greift mit seinem inneren Ende am Verlängerungsabschnitt des Spannarms an. Zu diesem Zweck kann beispielsweise auf der Innenseite des Stegs des C-Profils des Verlängerungsabschnitts ein Haken zum Einhängen des Federelementes vorgesehen sein. Mit seinem äußeren Ende ist das Federelement an dem Bügelkörper, vorzugsweise in dessen Endbereich, d.h. an oder nahe dem freien Ende des Bügelkörpers gehalten.

Erfindungsgemäß sind die Federelemente der beiden Spannarme zueinander in der Höhe versetzt, so daß sie bei der Spannbewegung der Spannarme übereinander vorbeilaufen. Dies ist insbesondere bei der Verwendung von Spiralfedern sinnvoll, da der Querschnitt der Spiralfeder an den Schenkelabstand des U-Profils des Bügelkörpers angepaßt sein kann, wodurch die Feder geführt ist. Aufgrund des höhenmäßigen Versatzes der Federelemente kann die Dicke des Bügelkörpers und somit des Kleiderbügels gering und der Aufbau kompakt gehalten werden.

Aus Gründen einer guten Führung kann das C-Profil des Spannarmkörpers im wesentlichen den Innenabmessungen des Hohlprofils des Bügelkörpers entsprechen, d.h. die Steghöhe des C-Profils entspricht im wesentlichen der Höhe des Hohlprofils, während die Flansch- bzw. Scheitelbreite des C-Profils der Breite des Hohlprofils entspricht. Damit die Verlängerungsabschnitte der Spannarme aneinander vorbeilaufen können, müssen diese jedoch kleiner ausgebildet sein. In bevorzugter Ausgestaltung der Erfindung ist vorgesehen, daß der Steg des Spannarmkörpers und der Steg des Verlängerungsabschnittes glatt ineinander übergehen, wobei jedoch die Höhe des Verlängerungsabschnittes bzw. dessen Steghöhe geringer als die Höhe des Spannarmkörpers ist. Die Breite der Schenkel bzw. Flansche des C-Profils der Verlängerungsabschnitte kann der halben Breite der Schenkel des C-Profils der Spannarmkörper bzw. der halben Breite des Hohlprofils des Bügelkörpers entsprechen, wodurch sie sich in gegenseitiger Anlage befinden und gegenseitig abstützen können. Die Schenkel- bzw. Flanschbreite kann jedoch auch kleiner als die halbe Breite des Hohlprofils des Bügelkörpers sein. Der Querschnitt des Verlängerungsabschnittes ist erfindungsgemäß in seinen Abmessungen so ausgestaltet, daß der Verlängerungsabschnitts eines Spannarms bei der nach innen gerichteten Spannbewegung in dem C-Profil des Spannarmkörpers des anderen Spannarms verläuft, wobei er gegebenenfalls durch diesen geführt ist.

Die Länge des Spannarmkörpers entspricht im wesentlichen der halben Länge des Bügelkörpers, so daß die Spannarmkörper beider Spannarme vollständig in den Bügelkörper eingeschoben werden können. Die Verlängerungsabschnitte sollten eine möglichst große Länge aufweisen, um auf diese Weise einen großen Spannweitenbereich abdecken zu können, andererseits ist ihre Länge durch die Abmessungen des Bügelkörpers beschränkt, da sie im eingeschobenen Zustand nicht aus dem Bügelkörper hervorstehen dürfen. Erfindungsgemäß ist deshalb vorzugsweise vorgesehen, daß auch die Länge des Verlängerungsabschnittes etwa der halben Länge des Bügelkörpers entspricht.

Der Bügelkörper kann ein vollständig geschlossenes Hohlprofil oder ein nach unten offenes U-Profil besitzen, wobei letzteres herstellungstechnisch günstig ist. Jedoch sollte in diesem Fall aus Stabilitätsgründen vorgesehen sein, daß die Schenkel des U-Profils an den Enden des Bügelkörpers über einen Quersteg miteinander verbunden sind. Auf diese Weise ist es möglich, daß der Quersteg den Begrenzungsanschlag bildet, der die äußere Spannlage des Spannarms definiert und gegen den ein an der Unterseite des Spannarms ausgebildeter Vorsprung anschlägt.

Um die Spannarme bei der Spannbewegung ausreichend zu führen, kann in bevorzugter Ausgestaltung der Erfindung an dem Bügelkörper eine entsprechende Führungsvorrichtung vorgesehen sein. Es hat sich bewährt, diese im Bereich der Enden des Bügelkörpers vorzusehen. Vorzugsweise kann die Führungsvorrichtung einen auf der Innenseite eines Schenkels des Bügelkörpers angeordneten Vorsprung aufweisen, der mit dem Bügelkörper Führungszwischenräume für den Spannarm bildet. Der Vorsprung, der als nach innen vorstehende Querschnittsverstärkung eines Schenkels des U-Profils des Bügelkörpers ausgebildet sein kann, weist eine geringere Höhe als der Bügelkörper auf. Dadurch kann erreicht werden, daß zwischen der Oberkante des Vorsprungs und der Basis des U-Profils einerseits sowie zwischen der Unterseite des Vorsprungs und dem Quersteg andererseits jeweils ein Zwischenraum gebildet ist, dessen Weite im wesentlichen der Dicke der Schenkel des C-Profils des Spannarmkörpers entspricht. Die Zwischenräume bilden somit Führungsdurchlässe für das C-Profil des Spannarmkörpers.

Insbesondere bei relativ langen Bügelkörpern kann in Weiterbildung der Erfindung vorgesehen sein, daß die Schenkel des U-Profils im mittleren Bereich des Bügelkörpers über eine Rippe miteinander verbunden sind. Die Rippe kann als Anschlag in der vollständig eingeschobenen Stellung der Spannarme dienen, indem beispielsweise der an der Unterseite des Spannarms ausgebildete Vorsprung gegen die Rippe aufläuft.

Weitere Einzelheiten und Merkmale der Erfindung sind aus der folgenden Beschreibung von Ausführungsbeispielen unter Bezugnahme auf die Zeichnung ersichtlich. Es zeigen:
- Figur 1: einen Längsschnitt durch einen Bügelkörper eines erfindungsgemäßen Kleiderbügels,
- Figur 2: die Seitenansicht II des Bügelkörpers gemäß Figur 1,
- Figur 3: eine Vorderansicht eines Spannarms,
- Figur 4: den Schnitt IV - IV gemäß Figur 3,
- Figur 5: den Schnitt V - V gemäß Figur 3,
- Figur 6: eine Rückansicht des Spannarms gemäß Figur 3,
- Figur 7: einen Längsschnitt durch einen Kleiderbügel, wobei sich die Spannarme in ihren äußeren Spannlagen befinden,
- Figur 8: die Unteransicht VIII des Kleiderbügels gemäß Figur 7,
- Figur 9: einen Längsschnitt durch einen Kleiderbügel, wobei sich die Spannarme in einer mittleren Spannlage befinden,
- Figur 10: die Unteransicht X des Kleiderbügels gemäß Figur 9,
- Figur 11: einen Längsschnitt durch einen Kleiderbügel, wobei nur ein Spannarm in seiner inneren Spannlage dargestellt ist,
- Figur 12: einen Längsschnitt durch einen Kleiderbügel gemäß einem weiteren Ausführungsbeispiel, wobei nur ein Spannarm in seiner inneren Spannlage dargestellt ist, und
- Figur 13: den Schnitt XIII - XIII in Figur 12.

Die Figuren 1 und 2 zeigen einen Bügelkörper 12 eines erfindungsgemäßen Kleiderbügels. Der Bügelkörper 12 weist als Querschnitt ein nach unten offenes U-Profil auf und ist auf seiner Oberseite im mittleren Bereich mit einem Ansatz 19 versehen, an dem ein Aufhängehaken 11 in bekannter Weise befestigt ist.

Die beiden Schenkel 13 des U-Profils des Bügelkörpers 12 sind an ihrem freien Ende im mittleren Bereich des Bügelkörpers über eine angeformte Rippe 14 miteinander verbunden. An den freien Enden des Bügelkörpers 12 sind die Schenkel 13 darüber hinaus über Querstege 15 miteinander verbunden, so daß in den Endbereichen des Bügelkörpers geschlossene Profile vorgesehen sind, wie insbesondere Figur 2 zeigt.

An den Enden des Bügelkörpers 12 ist darüber hinaus auf der Innenseite jeweils eines Schenkels 13 des U-Profils ein nach innen gerichteter Vorsprung 16 in Form einer Querschnittsverstärkung angeformt, die einen Haken 17 zum Einhängen eines Federelementes trägt. Die Höhe der Querschnittsverstärkung 16 ist geringer als die Höhe des Schenkels 13, so daß sowohl oberhalb als auch unterhalb der Querschnittsverstärkung 16 Zwischenräume 18 gebildet sind, die der Führung eines C-förmigen Spannarms dienen.

Ein entsprechender Spannarm 20 ist in den Figuren 3 bis 6 dargestellt. Der Spannarm 20 weist einen Spannarmkörper 22 auf, an dessen gemäß Figur 3 rechtem Ende eine Spannkufe 21 mit einem Rockhäkchen 25 angeformt ist. Der Spannarmkörper 22 besitzt einen im wesentlichen C-förmigen Querschnitt (Figur 4) mit einem Steg 22b und Zwei Schenkeln bzw. Flanschen 22a. Die Breite der Schenkel 22a des Spannarmkörpers 22 entspricht dabei im wesentlichen dem gegenseitigen Abstand der Schenkel 13 des U-Profils des Bügelkörpers 12.

An dem gemäß Figur 3 linken Ende des Spannarmkörpers 22 ist auf der Unterseite des unteren Schenkels 22a ein als Anschlag dienender Vorsprung 26 angeformt.

An den Spannarmkörper 22 schließt sich an dessen innerem Ende, d.h. gemäß Figur 3 dem linken Ende ein Verlängerungsabschnitt 23 an, der ebenfalls einen C-förmigen Querschnitt aufweist (Figur 5). Der Verlängerungsabschnitt 23 besitzt einen Steg 23b sowie zwei Schenkel 23a. Die Höhe des Verlängerungsabschnittes 23 entspricht im wesentlichen dem Abstand zwischen den Innenseiten der Schenkel 22a des Spannarmkörpers 22, während die Breite seiner Schenkel 23a etwa der halben Breite der Schenkel 22a des Spannarmkörpers 22 entsprechen (Figur 4). Der Spannarmkörper 22 und der Verlängerungsabschnitt 23 sind einstückig miteinander ausgebildet, wobei die Stege 22b und 23b glatt ineinander übergehen, wie Figur 6 zu entnehmen ist. Die Schenkel 23a des Verlängerungsabschnittes 23 sind aus Stabilitätsgründen bis zum äußeren Ende des Spannarmkörpers 22 verlängert. In dem Steg 23b des Verlängerungsabschnittes 23 ist ein Haken 24 zum Einhängen eines Federelementes ausgebildet.

Die Figuren 7 und 8 zeigen einen erfindungsgemäßen Kleiderbügel 10, bei dem in den Bügelkörper 12 gemäß den Figuren 1 und 2 zwei Spannarme 20 von entgegengesetzten Seiten eingesetzt sind. Zwischen jeweils einem der Haken 17 an den Enden des Bügelkörpers 12 und dem Haken 24 am Verlängerungsabschnitt 23 des zugeordneten Spannarms 20 ist ein Gummiband 30 gespannt, das als Federelement dient und den Spannarm 20 mit einer nach außen gerichteten Federkraft beaufschlagt. In der in Figur 7 dargestellten äußeren Spannlage der Spannarme 20 liegt jeder Spannarm 20 über seinen auf der Unterseite des Spannarmkörpers 22 ausgebildeten Vorsprung 26 an dem Quersteg 15 des Bügelkörpers an, wodurch die äußere Spannlage definiert ist.

Wie insbesondere Figur 7 zu entnehmen ist, befinden sich die Haken 17 bzw. 24 nicht auf einer Höhe, sondern sind in der Höhe versetzt zueinander ausgebildet. Dadurch ist erreicht, daß das gemäß Figur 7 linke Gummiband 30 oberhalb von dem gemäß Figur 7 rechten Gummiband 30 verläuft, so daß die Gummibänder bei der Spannbewegung der Spannarme übereinander vorbeilaufen.

Figur 8 zeigt, daß die Spannarme 20 derart in den Bügelkörper eingesetzt sind, daß die offenen Seiten ihrer C-Profile zur Mittelebene des Bügelkörpers weisen bzw. einander zugewandt sind. Da die Verlängerungsabschnitte 23 außermittig angeordnet sind, können sie im eingesetzten Zustand der Spannarme 20 aneinander vorbeilaufen, ohne daß die Spannbewegung dadurch behindert wird. Wie Figur 8 zeigt, besitzen die Verlängerungsabschnitte 23 eine derartige Länge, daß sie sich auch in der äußeren Lage der Spannarme, in der diese weitestmöglichst aus dem Bügelkörper vorstehen, im Mittelbereich des Bügelkörpers überlappen und auf diese Weise gegenseitig abstützen.

Die Figuren 9 und 10 zeigen eine den Figuren 7 und 8 entsprechende Darstellung, wobei jedoch die Spannarme 20 infolge einer nicht-dargestellten von außen angreifenden, nach innen gerichteten Kraft um ein gewisses Maß verschoben sind. Figur 9 zeigt dabei insbesondere, wie die Gummibänder 30 aufgrund des Versatzes der ihnen zugeordneten Haken 17 bzw. 24 übereinander vorbeilaufen, ohne sich gegenseitig zu behindern. Eine weitere nach innen gerichtete Bewegung der Spannarme 20 führt dazu, daß der Verlängerungsabschnitt 23 in den Querschnitt des Spannarmkörpers 22 des jeweils anderen Spannarms eintaucht und in diesem bis zum Ende des Bügelkörpers 12 verschoben wird. Figur 11 zeigt einen Spannarm in seiner vollständig in den Bügelkörper 12 eingeschobenen Stellung, wobei aus Gründen der Übersichtlichkeit nur ein Spannarm dargestellt ist. Wie sich der Darstellung entnehmen läßt, ist die innere Stellung durch den Anschlag des Vorsprungs 26 an der mittleren Rippe 14 des Bügelkörpers definiert. Der Spannarmkörper 22 befindet sich annähernd vollständig in der gemäß Figur 11 rechten Hälfte des Bügelkörpers, während sein Verlängerungsabschnitt 23 in die andere Hälfte des Bügelkörpers bzw. den dort befindlichen, nicht-dargestellten Spannarmkörper des anderen Spannarms hineinragt. Das Gummiband befindet sich in seiner maximalen Zug- bzw. Spannlage, wobei die Zugkraft durch die Anordnung des Hakens 24 an dem Verlängerungsabschnitt 23 bestimmt ist.

Die Figuren 12 und 13 zeigen ein weiteres Ausführungsbeispiel eines erfindungsgemäßen Kleiderbügels, das sich von dem vorgenannten Ausführungsbeispiel jedoch lediglich darin unterscheidet, daß statt eines Gummibandes nunmehr eine Zug- bzw. Spiralfeder 29 Verwendung findet. Die Spiralfeder 29 ist einerseits in einen Haken 24 am Verlängerungsabschnitt 23 des Spannarms 20 eingehängt, während ihr anderes Ende an einem Haken 17 nahe dem Endquerschnitt des Bügelkörpers 12 gehalten ist.

Figur 13 zeigt einen Querschnitt durch einen Kleiderbügel mit zwei eingesetzten Spannarmen, wodurch verdeutlicht wird, daß die Federn 29 in dem zwischen den C-Profilen der aneinander vorbeilaufenden Verlängerungsabschnitte 23 gebildeten Zwischenraum übereinander verlaufen, was durch den höhenmäßigen Versatz der Haken 17 bzw. 24 erreicht wird.

## Patentansprüche

1. Kleiderbügel mit einem als Hohlprofil ausgestalteten Bügelkörper (12), an dem ein Aufhängehaken (11) angebracht ist, und mit zwei in den Bügelkörper (12) eingesetzten, relativ zu diesem verschiebbaren Spannarmen (20), die jeweils unter der Wirkung eines sie nach außen gegen einen Begrenzungsanschlag drängenden Federelementes (29; 30) stehen und die jeweils einen Spannarmkörper (22) mit C-Profil sowie einen am inneren Ende des Spannarmkörpers (22) sich in Längsrichtung des Spannarms (20) erstreckenden, außermittig angeordneten Verlängerungsabschnitt (23) aufweisen, wobei die Spannarmkörper (22) jeweils mit der offenen Seite ihres C-Profils einander zugewandt sind und die Verlängerungsabschnitte (23) der beiden Spannarme (20) derart angeordnet sind, daß sie bei der Spannbewegung der Spannarme (20) nebeneinander vorbeilaufen, wobei jedes Federelement (29;30) einerseits am Bügelkörper (12) und andererseits am Verlängerungsabschnitt (23) des jeweiligen Spannarms (20) gehalten ist, wobei
die Verlängerungsabschnitte (23) ebenfalls ein C-Profil besitzen und mit dessen offener Seite einander zugewandt sind, und wobei die Höhe des Verlängerungsabschnitts (23) geringer als die Höhe des Spannarmkörpers (22) ist,
dadurch gekennzeichnet,
daß die Federelemente (29; 30) jeweils innerhalb des C-Profils des jeweiligen Spannarms (20) angeordnet und zueinander in der Höhe versetzt sind, so daß sie bei der Spannbewegung der Spannarme (20) übereinander vorbeilaufen,
und
daß die Verlängerungsabschnitte (23) bei der Spannbewegung innerhalb des C-Profils des Spannarmkörpers (22) des jeweils anderen Spannarms (20) verlaufen.

2. Kleiderbügel nach Anspruch 1, dadurch gekennzeichnet, daß der Steg (22b) des Spannarmkörpers (22) und der Steg (23b) des Verlängerungsabschnitts (23) glatt ineinander übergehen.

3. Kleiderbügel nach Anspruch 1 oder 2, dadurch gekennzeichnet, daß die Länge des Verlängerungsabschnitts (23) etwa der halben Länge des Bügelkörpers (12) entspricht.

4. Kleiderbügel nach einem der Ansprüche 1 bis 3, dadurch gekennzeichnet, daß die Schenkel (23a) des C-Profils des Verlängerungsabschnitts (23) die halbe Breite der Schenkel (22a) des C-Profils des Spannarmkörpers (22) aufweisen.

5. Kleiderbügel nach einem der Ansprüche 1 bis 4, dadurch gekennzeichnet, daß die Abmessungen des C-Profils des Spannarmkörpers (22) im wesentlichen den Innenabmessungen des Bügelkörpers (12) entsprechen.

6. Kleiderbügel nach einem der Ansprüche 1 bis 5, dadurch gekennzeichnet, daß der Bügelkörper (12) ein nach unten offenes U-Profil besitzt.

7. Kleiderbügel nach Anspruch 6, dadurch gekennzeichnet, daß die Breite der Schenkel (22a) des Spannarmkörpers (22) dem gegenseitigen Abstand der Schenkel (13) des U-Profils des Bügelkörpers (12) entspricht.

8. Kleiderbügel nach einem der Ansprüche 1 bis 7, dadurch gekennzeichnet, daß das Federelement (29; 30) im Endbereich des Bügelkörpers (12) angreift.

9. Kleiderbügel nach einem der Ansprüche 1 bis 8, dadurch gekennzeichnet, daß auf der Innenseite des Stegs (23b) des C-Profils des Verlängerungsabschnitts (23) ein Haken (24) zum Einhängen des Federelementes (29; 30) vorgesehen ist.

10. Kleiderbügel nach einem der Ansprüche 1 bis 9, dadurch gekennzeichnet, daß das Federelement ein Gummiband (30) ist.

11. Kleiderbügel nach einem der Ansprüche 1 bis 9, dadurch gekennzeichnet, daß das Federelement eine Spiralfeder (29) ist.

12. Kleiderbügel nach Anspruch 6, dadurch gekennzeichnet, daß die Schenkel des U-Profils an den Enden des Bügelkörpers (12) über einen Quersteg (15) miteinander verbunden sind.

13. Kleiderbügel nach Anspruch 12, dadurch gekennzeichnet, daß der Quersteg (15) den Begrenzungsanschlag bildet, gegen den ein an der Unterseite des Spannarms (20) ausgebildeter Vorsprung (26) anschlägt.

14. Kleiderbügel nach einem der Ansprüche 1 bis 13, dadurch gekennzeichnet, daß der Bügelkörper (12) im Bereich seiner Enden jeweils eine Führungsvorrichtung (16, 18) für die Spannarme (20) aufweist.

15. Kleiderbügel nach Anspruch 14, dadurch gekennzeichnet, daß die Führungsvorrichtung einen auf der Innenseite eines Schenkels (13) des Bügelkörpers (12) angeordneten Vorsprung (16) aufweist, der mit dem Bügelkörper (12) Führungszwischenräume (18) für den Spannarm (20) bildet.

16. Kleiderbügel nach einem der Ansprüche 6 bis 15, dadurch gekennzeichnet, daß die Schenkel des U-Profils im mittleren Bereich des Bügelkörpers (12) über eine Rippe (14) miteinander verbunden sind.

17. Kleiderbügel nach Anspruch 16, dadurch gekennzeichnet, daß die Rippe (14) als Anschlag in der vollständig eingeschobenen Stellung der Spannarme (20) dient.

## Claims

1. Clothes hanger with a hanger body (12) constructed as a hollow section and to which is fitted an attachment hook (11), and with two tension arms (20) inserted in the hanger body (12) and displaceable relative thereto and which in each case are under the action of a spring element (29, 30) urging them outwards against a limiting means and which in each case have a tension arm body (22) with a C-section, as well as an eccentrically positioned extension portion (23) extending in the longitudinal direction of the tension arm (20) at the inner end of the tension arm body (22), the tension arm bodies (22) in each case facing one another with the open side of their C-section and the extension portions (23) of the two tension arms (20) are positioned in such a way that in the case of a tensioning movement of the tension arms (20) they move past one another in juxtaposed form, each spring element (29, 30) being held on the one hand on the hanger body (12) and on the other on the extension portion (23) of the particular tension arm (20), in which the extension portions (23) also have a C-section and face one another with its open side and in which the height of the extension portion (23) is less than the height of the tension arm body (22), characterized in that the spring elements (29, 30) are in each case located within the C-section of the tension arm (20) and mutually height displaced, so that they pass by one another in superimposed manner during the tensioning movement of the tension arms (20) and that the extension portions (23) during the tensioning movement pass within the C-section of the tension arm body (22) of the in each case other tension arm (20).

2. Clothes hanger according to claim 1, characterized in that the web (22b) of the tension arm body (22) and the web (23b) of the extension portion (23) pass smoothly into one another.

3. Clothes hanger according to claim 1 or 2, characterized in that the length of the extension portion (23) is roughly half the length of the hanger body (12).

4. Clothes hanger according to one of the claims 1 to 3, characterized in that the legs (23a) of the C-sections of the extension portion (23) have half the width of the legs (22a) of the C-section of the tension arm body (22).

5. Clothes hanger according to one of the claims 1 to 4, characterized in that the dimensions of the C-section of the tension arm body (22) substantially correspond to the inside dimensions of the hanger body (12).

6. Clothes hanger according to one of the claims 1 to 5, characterized in that the hanger body (12) has a downwardly open U-section.

7. Clothes hanger according to claim 6, characterized in that the width of the legs (22a) of the tension arm body (22) corresponds to the mutual spacing of the legs (13) of the U-section of the hanger body (12).

8. Clothes hanger according to one of the claims 1 to 7, characterized in that the spring element (29, 30) engages in the end area of the hanger body (12).

9. Clothes hanger according to one of the claims 1 to 8, characterized in that a hook (24) for hanging the spring element (29, 30) is provided on the inside of the web (23b) of the C-section of the extension portion (23).

10. Clothes hanger according to one of the claims 1 to 9, characterized in that the spring element is a rubber band (30).

11. Clothes hanger according to one of the claims 1 to 9, characterized in that the spring element is a spiral spring (29).

12. Clothes hanger according to claim 6, characterized in that the legs of the U-section are interconnected at the ends of the hanger body (12) by means of a crossbar (15).

13. Clothes hanger according to claim 12, characterized in that the crossbar (15) forms the limiting means against which strikes a projection (26) constructed on the underside of the tension arm (20).

14. Clothes hanger according to one of the claims 1 to 13, characterized in that in the vicinity of its ends, the hanger body (12) in each case has a guiding device (16, 18) for the tension arms (20).

15. Clothes hanger according to claim 14, characterized in that the guiding device has a projection (16) located on the inside of a leg (13) of the hanger body (12) and which forms with the said hanger body (12) guidance gaps (18) for the tension arm (20).

16. Clothes hanger according to one of the claims 6 to 15, characterized in that the legs of the U-section are interconnected by means of a rib (14) in the central area of the hanger body (12).

17. Clothes hanger according to claim 16, characterized in that the rib (14) serves as a stop member in the completely inserted position of the tension arms (20).

## Revendications

1. Cintre pour vêtements comprenant un corps de cintre (12) conformé en profil creux sur lequel est rapporté un crochet de suspension (11), et deux bras de tension (20) montés à l'intérieur du corps de cintre (12) et coulissant par rapport à celui-ci, un élément-ressort (29,30) exerçant sur chacun d'eux une pression vers l'extérieur contre une butée de fin de course, et présentant chacun un corps de bras de tension (22) à profil en C, ainsi qu'une prolongation (23) s'étendant longitudinalement par rapport au bras de tension (20) à l'extrémité intérieure du corps de bras (22) et montée excentrée, les corps de bras (22) se faisant face par l'extrémité ouverte de leur profil en C, et les prolongations (23) des deux bras de tension (20) étant disposées de sorte que, lors du mouvement de mise en tension des bras (20), elles se croisent en passant l'une à côté de l'autre, chaque élément-ressort (29,30) étant raccordé d'une part au corps de cintre (12), et d'autre part à la prolongation (23) du bras de tension (20) correspondant, les prolongations (23) présentant un profil en C et se faisant face par le côté ouvert de celui-ci, et la hauteur de la prolongation (23) étant inférieure à celle du corps de bras (22), caractérisé en ce que les éléments-ressort (29,30) sont montés chacun à l'intérieur du profil en C du bras de tension (20) correspondant, et en ce qu'ils sont décalés en hauteur l'un par rapport à l'autre de sorte que, lors du mouvement de mise en tension des bras (20), ils se croisent en passant l'un au dessus de l'autre, et en ce que lors du mouvement de mise en tension, les prolongations (23) se déplacent à l'intérieur du profil en C du corps (22) de l'autre bras de tension (20) correspondant.

2. Cintre selon la revendication 1, caractérisé en ce que l'âme (22b) du corps de bras de tension (22) se confond en continuation coplanaire avec l'âme (23b) de la prolongation (23).

3. Cintre selon l'une quelconque des revendications 1 à 2, caractérisé en ce que la longueur de la prolongation (23) correspond sensiblement à la demi-longueur du corps de cintre (12).

4. Cintre selon l'une quelconque des revendications 1 à 3, caractérisé en ce que la largeur des ailes (23a) du profil en C de la prolongation (23) correspond à la moitié de celle des ailes (22a) du profil en C du corps de bras (22).

5. Cintre selon l'une quelconque des revendications 1 à 4, caractérisé en ce que les dimensions du profil en C du corps de bras (22) correspondent sensiblement aux dimensions intérieures du corps de cintre (12).

6. Cintre selon l'une quelconque des revendications 1 à 5, caractérisé en ce que le corps de cintre (12) présente un profil en U ouvert vers le bas.

7. Cintre selon la revendication 6, caractérisé en ce que la largeur des ailes (22a) du bras de tension (22) correspond à la distance entre les ailes (13) du profil en U du corps de cintre (12).

8. Cintre selon l'une quelconque des revendications 1 à 7, caractérisé en ce que l'élément-ressort (29,30) est enclipsé dans la zone d'extrémité du corps de cintre (12).

9. Cintre selon l'une quelconque des revendications 1 à 8, caractérisé en ce que sur la face intérieure de l'âme (23b) du profil en C de la prolongation (23) l'on prévoit un crochet (24) pour l'accrochage de l'élément-ressort (29,30).

10. Cintre selon l'une quelconque des revendications 1 à 9, caractérisé en ce que l'élément-ressort est un ruban en caoutchouc (30).

11. Cintre selon l'une quelconque des revendications 1 à 9, caractérisé en ce que l'élément-ressort est un ressort hélicoïdal (29).

12. Cintre selon la revendication 6, caractérisé en ce que les ailes du profilé en U sont reliées entre elles aux extrémités du corps de cintre (12) par l'intermédiaire d'une entretoise transversale (15).

13. Cintre selon la revendication 12, caractérisé en ce que l'entretoise transversale (15) constitue la butée de fin de course contre laquelle vient buter un bossage (26) formé sur la face inférieure du bras de tension (20).

14. Cintre selon l'une quelconque des revendications 1 à 13, caractérisé en ce que le corps de cintre (12) comporte à proximité de chacune de ses extrémités terminales un dispositif de guidage (16,18) des bras de tension (20).

15. Cintre selon la revendication 14, caractérisé en ce que le dispositif de guidage présente un bossage (16) disposé sur la face intérieure de l'une des ailes (13) du corps de cintre (12), constituant avec le corps de cintre (12) des espaces intermédiaires de guidage (18) du bras de tension (20).

16. Cintre selon l'une quelconque des revendications 6 à 15, caractérisé en ce que les ailes du profilé en U sont reliées l'une à l'autre par l'intermédiaire d'une nervure (14) au niveau de la partie médiane du corps de cintre (12).

17. Cintre selon la revendication 16, caractérisé en ce que la nervure (14) agit à la façon d'une butée à l'état complètement rétracté des bras (20).
